# EUROPÄISCHE PATENTSCHRIFT

(11) **EP 0 727 544 B1**
(45) Veröffentlichungstag und Bekanntmachung des Hinweises auf die Patenterteilung: **22.08.2001**
(21) Anmeldenummer: 95120318.1
(22) Anmeldetag: 21.12.1995
(51) Int. Cl.: E04F 11/16

(54) **Vorrichtung zur Treppensanierung**
Device for stair reconstruction
Dispositif pour la rénovation d'escaliers

(30) Priorität: 22.12.1994 DE 9420471 U
(43) Veröffentlichungstag der Anmeldung: 21.08.1996
(73) Patentinhaber: Boilevin, Pascal, 60435 Frankfurt am Main (DE)
(72) Erfinder: Boilevin, Pascal, 60435 Frankfurt am Main (DE)
(74) Vertreter: Luderschmidt, Schüler & Partner GbR

(56) Entgegenhaltungen:
- EP-A- 0 496 914
- DE-A- 3 907 959
- DE-U- 8 816 270
- DE-U- 9 315 339

## Beschreibung

Die Erfindung betrifft eine Vorrichtung zur Treppensanierung nach dem Oberbegriff des Schutzanspruchs 1.

Aus DE-U-93 15 339 ist eine Vorrichtung zur Sanierung von Treppen mit stark ausgetretenen oder beschädigten Trittkanten bekannt. Zur Sanierung der Treppe wird auf die Oberseite der alten Trittstufe eine neue Trittstufe aufgelegt, deren Vorderkante bündig mit der vertikalen Vorderseite der alten Trittstufe abschließt. Der vertikale lange Schenkel eines im wesentlichen L-förmigen Winkelstücks wird mit der Vorderseite der alten Trittstufe verschraubt. Der kurze horizontale Schenkel des Winkelstücks weist an seiner Unterseite eine längslaufende Nut auf, in die eine Feder einer die Vorderseite des Winkelstücks abdeckenden Frontblende eingreift. Ferner weist der vertikale Schenkel des Winkelstücks eine Feder auf, die passend in einer Nut der Frontblende sitzt. In Verlängerung des kurzen Schenkels des Winkelstücks ist ein nach innen weisender Ansatz vorgesehen, der die Vorderkante der neuen Trittstufe übergreift.

Nachteilig ist, daß sich in das Winkelstück der bekannten Vorrichtung zur Treppensanierung nur vorgefertigte mit einer entsprechenden Profilierung, d.h. mit einer Feder oder einer Nut versehene Frontblenden passend einsetzen lassen.

Die EP-A-0 496 914 beschreibt ein Verkleidungselement zur Ummantelung renovierungsbedürftiger Treppenstufen. Das Verkleidungselement besteht im wesentlichen aus einem oberen Element und einem unteren Element. Die beiden Elemente sind ineinander steckbar und nehmen an der Stirnseite des Trittbrettes eine Stirnseitenblende auf.

Nachteilig ist die schwierige Handhabung und Montage der Vorrichtung, da die Stirnseitenblende bei der Montage leicht herausfallen kann.

Der Erfindung liegt die Aufgabe zugrunde, eine Vorrichtung zur Treppensanierung der im Oberbegriff des Schutzanspruchs 1 angegebenen Art zu schaffen, deren Frontblende aus einer Leiste mit rechteckförmigem Querschnitt zugeschnitten werden kann und sich auf einfache Weise einsetzen läßt.

Die Lösung der Aufgabe erfolgt erfindungsgemäß mit den Merkmalen des Patentanspruchs 1.

Die erfindungsgemäße Vorrichtung zur Treppensanierung weist zwei Profilschienen auf. Die erste Profilschiene ist mit der Vorderseite der alten Treppenstufe verschraubt, während die zweite Profilschiene passend in die erste Profilschiene eingesetzt ist. Die Frontblende wird von den Schenkeln beider Profilschienen eingefaßt, welche die Blende an ihrer Ober- und Unterseite übergreifen.

Die Profilschienen der erfindungsgemäßen Vorrichtung können vor Ort ohne besondere Werkzeuge zusammengesetzt werden. Der untere Schenkel und die längslaufende Nut der ersten Profilschiene bilden zusammen mit der längslaufenden Nut und der oberen Kante der zweiten Profilschiene eine Art Schnappverbindung, wobei die zweite Profilschiene zusammen mit der Frontblende in die erste Profilschiene einrastend eingesetzt werden kann.

Da die Frontblende von den beiden Profilschienen klemmend gehalten wird, brauchen separate Verbindungsmittel an der Frontblende nicht ausgebildet zu sein. Die Frontblende läßt sich auf einfache Weise aus einer Holz-, Kunststoff- oder Metalleiste mit rechteckförmigem Querschnitt zuschneiden. Sie kann aus dem gleichen Material zugeschnitten werden, mit dem auch die alte Treppenstufe belegt wird. Dadurch wird erreicht, daß die Frontblende optimal an die neue Trittstufe angepaßt ist. Sichtbar bleibt lediglich der obere Schenkel der ersten Profilschiene.

Die Profilschienen der erfindungsgemäßen Vorrichtung bestehen vorzugsweise aus Aluminium. Es können aber auch Kunststoff-Profilschienen Verwendung finden. Die Montage der erfindungsgemäßen Vorrichtung ist sehr einfach, so daß sie auch von Heimwerkern ausgeführt werden kann.

Die erste Profilschiene kann direkt mit der Vorderseite der alten Trittstufe verschraubt werden. Die Sanierung von sehr stark abgenutzten Treppen wird durch ein separates Winkelstück vereinfacht, das auf die alte Trittstufe aufgeschoben wird. Bei der Verwendung des Winkelstücks braucht die Vorderkante der alten Trittstufe nicht abgesägt zu werden, um einen rechten Winkel zu erhalten. Ferner ist eine Begradigung des Stufenbelags nicht erforderlich. Das Winkelstück faßt die Vorderkante der alten Trittstufe vorzugsweise über ihre gesamte Breite ein, so daß sich das Gewicht beim Betreten der Stufe verteilt. Da nicht nur der mittlere Bereich der Trittstufe belastet wird, ist das bekannte "Knarren" nach der Sanierung der Treppe beseitigt.

Das Winkelstück übergreift nicht nur die Oberseite, sondern auch die Unterseite der Trittstufe, so daß die neue Stellstufe unter den horizontalen unteren Schenkel des Winkelstücks gedrückt und fixiert werden kann. Die neue Stellstufe stützt und stabilisiert auf diese Weise ihrerseits zusätzlich die Unterkonstruktion.

Da die erste Profilschiene in jeder beliebigen Höhe an das Winkelstück angesetzt werden kann, ist es möglich, die alte Trittstufe mit Materialien unterschiedlicher Stärke zu belegen. Als Belegmaterialien können z.B. Holz/Parkett, PVC, Kacheln oder Laminat Verwendung finden. Die Höhenverstellbarkeit erlaubt auch den Übergang von der renovierten Treppe zu bereits verlegten Flächen, um z.B. einen eleganten Abschluß bei Podesten oder Wohnungsübergängen zu schaffen.

An der oberen Kante der zweiten Profilschiene ist vorteilhafterweise ein nach außen weisender Ansatz vorgesehen, der bei der Montage der Vorrichtung in die längslaufende Nut des an der ersten Profilschiene vorgesehenen oberen Schenkels passend eingesetzt werden kann. Dieser Ansatz übergreift die Oberkante der Frontblende, so daß diese in der zweiten Profilschiene fixiert ist, welche ihrerseits mit der ersten Profilschiene verbunden ist. Da die Frontblende in der zweiten Profilschiene klemmend gehalten wird, kann die Frontblende beim Einsetzen der zweiten Profilschiene in die erste Profilschiene nicht herausfallen, wodurch die Montage vereinfacht ist. Zur sicheren Fixierung der Frontblende ist an dem Schenkel der zweiten Frontblende in einer bevorzugten Ausführungsform der Erfindung noch ein vorspringender Ansatz angeformt, welcher die Frontblende hintergreift.

Vorteilhafterweise weist der untere Schenkel der ersten Profilschiene an seiner Ober- und/oder Unterseite längslaufende Rippen auf. Die Rippen greifen in entsprechende rinnenförmige Vertiefungen, die an den Seitenflächen der an der zweiten Profilschiene vorgesehenen Nut ausgebildet sind. Beim Aufsetzen der zweiten Profilschiene rastet der Schenkel der ersten Profilschiene in der Nut der zweiten Profilschiene ein, so daß sich die zweite Profilschiene nur mit größerem Kraftaufwand von der ersten Profilschiene lösen läßt.

Die Oberseite des oberen Schenkels und/oder der Ansatz der ersten Profilschiene sind vorzugsweise mit einem Anti-Rutsch-Profil versehen. Dieses kann durch längslaufende Rillen gebildet werden. Alternativ können der Schenkel und/oder der Ansatz auch mit einer Anti-Rutsch-Beschichtung versehen sein, um die Sicherheit beim Treppensteigen zu erhöhen.

Im folgenden werden unter Bezugnahme auf die Zeichnungen mehrere Ausführungsbeispiele der Erfindung näher erläutert.

### Es zeigen:

- Fig. 1: einen Schnitt durch eine erste Ausführungsform der Vorrichtung zur Treppensanierung in perspektivischer Darstellung,
- Fig. 2: eine Explosionsdarstellung der Vorrichtung zur Treppensanierung von Fig. 1,
- Fig. 3: einen Schnitt durch die erste Profilschiene der Vorrichtung von Fig. 1,
- Fig. 4: einen Schnitt durch die zweite Profilschiene der Vorrichtung von Fig. 1,
- Fig. 5: den Ausschnitt A von Fig. 4 in vergrößerter Darstellung,
- Fig. 6: die mit einer Verblendung versehene zweite Profilschiene von Fig. 1 in geschnittener Darstellung,
- Fig. 7: eine Explosionsdarstellung der Vorrichtung zur Treppensanierung von Fig. 1 ohne ein auf die Vorderkante der alten Trittstufe aufgesetztes Winkelstück.

Fig. 1 zeigt einen Schnitt durch eine erste Ausführungsform der Vorrichtung zur Treppensanierung. Eine Explosionsdarstellung der Vorrichtung zeigt Fig. 2. Die Ausführungsform gemäß der Fign. 1 und 2 findet bei Treppen Verwendung, deren Stufen sehr stark ausgetreten sind.

Die Vorrichtung zur Treppensanierung weist ein Aluminium-Winkelstück 1 mit einer Frontplatte 2 und zwei im rechten Winkel dazu verlaufenden Schenkeln 3, 4 auf. Das Winkelstück 1 übergreift die Vorderkante 5 der alten Trittstufe 6, wobei der obere lange Schenkel 3 auf der Oberseite der Stufe und der untere kurze Schenkel 4 auf der unteren Kante der Stufe aufliegt. Auf die alte Trittstufe 6 ist eine neue Trittstufe 7 aus Holz gelegt und mit der alten Stufe 6 bzw. dem oberen Schenkel 3 des Winkelstücks 1 verklebt. Die neue Trittstufe 7 kann aber auch schwimmend gelagert werden. Die Vorderkante der neuen Trittstufe 7 schließt bündig mit der Frontplatte 2 des Winkelstücks 1 ab. Die Vorrichtung weist ferner eine erste Aluminium-Profilschiene 8 auf, die mit einem nach außen weisenden kurzen oberen Schenkel 9 versehen ist, der im rechten Winkel zu dem vertikalen Schenkel der Schiene verläuft und an seiner Oberseite abgerundet und als Anti-Rutsch-Profil mit feinen längslaufenden Rillen 10 profiliert ist (Fig. 3). An seiner Unterseite weist der obere Schenkel 9 eine längslaufende Nut 11 mit einem rechteckförmigen Querschnitt auf. In der Verlängerung des oberen Schenkels 9 erstreckt sich nach innen ein spitz zulaufender Ansatz 12, der die Vorderkante der neuen Trittstufe 7 übergreift und an seiner Oberseite ebenfalls mit feinen längslaufenden Rillen 10 versehen ist. Er schützt das geschnittene Material vor dem Eindringen von Feuchtigkeit, so daß die neue Trittstufe 7 nicht aufquellen und verrotten kann.

An seiner Unterkante weist die erste Profilschiene 8 ferner einen kurzen unteren Schenkel 13 auf, der im rechten Winkel von dem vertikalen Schenkel der Schiene nach außen vorspringt. Die Breite des unteren Schenkels 13 entspricht etwa der Breite der längslaufenden Nut 11 an der Unterseite des oberen Schenkels 9. Der untere Schenkel 13 ist an seiner Ober- und Unterseite mit längslaufenden Rippen 14 versehen.

Die erste Profilschiene 8 ist zusammen mit dem Winkelstück 1 fest mit der Vorderseite der Trittstufe 6 derart verschraubt, daß der obere Ansatz 12 der Profilschiene 8 bündig auf der neuen Trittstufe 7 aufliegt. In der Explosionsdarstellung sind die Schrauben mit dem Bezugszeichen 15 versehen.

Zur Verblendung der Vorderseite der ersten Profilschiene 8 ist eine zweite Aluminium-Profilschiene 16 vorgesehen, die eine Frontblende 17 in Form einer flachen Leiste mit rechteckförmigem Querschnitt aus dem gleichen Material wie die neue Trittstufe 7 passend aufnimmt. Der obere Rand des vertikalen Schenkels 18 der zweiten Profilschiene 16 ist mit einem nach außen vorspringenden Ansatz 19 versehen, der an seiner Oberseite und seiner Stirnseite abgerundet ist (Fig. 4). Die zweite Profilschiene 16 weist ferner einen unteren nach außen weisenden Schenkel 20 auf, der in einen bogenförmigen nach oben weisenden Ansatz 21 übergeht. Unter Ausbildung einer längslaufenden Nut 22 ist an dem unteren Schenkel 20 ein nach innen weisender Ansatz 23 vorgesehen, der sich im wesentlichen im rechten Winkel zu dem langen Schenkel 18 der Profilschiene 16 erstreckt und den vertikalen Schenkel 18 der Profilschiene 16 nach innen leicht überragt. Die Oberseite des nach innen weisenden Ansatzes 23 und die Oberseite des unteren Schenkels 20 sind mit längslaufenden rillenförmigen Vertiefungen 24 versehen, die in ihrer Form den am unteren Schenkel 13 der ersten Profilschiene 8 vorgesehenen längslaufenden Rippen 14 entsprechen (Fign. 3 und 5). An der Oberseite weist der untere Schenkel 20 der zweiten Profilschiene 16 noch eine längslaufende spitze Rippe 25 zur Fixierung der Frontblende 17 auf.

Zur Montage der Vorrichtung wird die Frontblende 17 in die zweite Profilschiene 16 eingesetzt. Dabei hintergreift der untere Schenkel 20 der zweiten Profilschiene 16 mit dem vorspringenden Ansatz 21 den unteren Rand der Frontblende 17, während die Oberkante der Blende 17 von dem oberen Ansatz 19 der Profilschiene 16 eingefaßt ist, wodurch die Verblendung verklemmt ist. Die zweite Profilschiene 16 kann nun zusammen mit der Frontblende 17 in die erste Profilschiene 8 eingesetzt werden. Dazu wird der obere Ansatz 19 der zweiten Profilschiene 16 in die längslaufende Nut 11 an der Unterseite des oberen Schenkels 9 der ersten Profilschiene 8 geschoben und die zweite Profilschiene 16 wird in einer Schwenkbewegung fest gegen die erste Profilschiene 8 gedrückt, so daß der untere Schenkel 13 der ersten Profilschiene 8 in der längslaufenden Nut 22 der zweiten Profilschiene 16 einrastet.

Die Frontblende 17 wird von dem unteren Schenkel 20 der zweiten Profilschiene 16 und dem oberen Schenkel 9 der ersten Profilschiene 8 eingefaßt und von den Profilen vor Beschädigung geschützt. Die Teile werden sicher zusammengehalten, ohne daß die Verbindungsmittel, d.h. Schrauben, Federn oder Nuten von außen sichtbar sind. Zwischen der Unterseite des auf die alte Trittstufe 6 aufgesetzten Winkelstücks 1 und der Oberseite der neuen sich darunter befindlichen Trittstufe ist eine neue Stellstufe 26 eingesetzt, die mit der Vorderseite der alten Stellstufe 27 verklebt ist (Fig. 1). Die Hohlräume zwischen der Vorderkante der alten Trittstufe 6 und dem Winkelstück 1 können mit einem geeigneten Füllmaterial ausgefüllt werden.

Fig. 6 zeigt ein zweites Ausführungsbeispiel der zweiten Profilschiene 16 in geschnittener Darstellung. Dieses Ausführungsbeispiel unterscheidet sich von dem Ausführungsbeispiel gemäß Fig. 4 dadurch, daß an dem unteren Schenkel 20 der Profilschiene 16 eine sich nach innen erstreckende bogenförmige Blende 28 angeschlossen ist, die dem bodenseitigen Abschluß der Profilschiene 16 ein harmonisches Aussehen verleiht.

Das in Fig. 7 gezeigte Ausführungsbeispiel unterscheidet sich von der unter Bezugnahme auf die Fign. 1 bis 5 beschriebenen Ausführungsbeispiel dadurch, daß die erste Profilschiene 8 direkt mit der Vorderseite der alten Trittstufe 6 verschraubt ist. Das auf die alte Trittstufe 6 aufgesetzte Winkelstück 1 kann bei der Sanierung der Treppe dann entfallen, wenn die Treppenstufen noch relativ gut erhalten sind.

## Patentansprüche

1. Vorrichtung zur Treppensanierung mit einer auf der alten Trittstufe (6) zur Auflage kommenden neuen Trittstufe (7) und einer die neue Trittstufe (7) abdeckenden Profilschiene (8), die einen nach außen weisenden an seiner Unterseite mit einer längslaufenden Nut (11) versehenen oberen Schenkel (9) aufweist, der die Oberseite einer die Profilschiene (8) abdeckenden Frontblende (17) übergreift und mit einem in der Verlängerung des oberen Schenkels (9) sich nach innen erstreckenden die Vorderkante der neuen Trittstufe (7) übergreifenden Ansatz (12) versehen ist,
**dadurch gekennzeichnet,**
daß die erste Profilschiene (8) einen nach außen weisenden unteren Schenkel (13) aufweist,
daß eine zweite Profilschiene (16) vorgesehen ist, die einen nach außen weisenden die Unterseite der Frontblende (17) untergreifenden Schenkel (20) aufweist, der unter Ausbildung einer längslaufenden Nut (22) mit einem nach innen weisenden Ansatz (23) versehen ist und
daß die zweite Profilschiene (16) zusammen mit der Frontblende (17) derart in die erste Profilschiene (8) eingesetzt ist, daß der untere Schenkel (13) der ersten Profilschiene (8) in die Nut (22) der zweiten Profilschiene (16) und die obere Kante der zweiten Profilschiene (16) in die Nut (11) der ersten Profilschiene (8) eingreift.

2. Vorrichtung zur Treppensanierung nach Anspruch 1, **dadurch gekennzeichnet,** daß ein die Vorderkante der alten Trittstufe (6) einfassendes Winkelstück (1) vorgesehen ist, an dessen vertikalen Schenkel (2) die erste Profilschiene (8) anliegt, wobei die erste Profilschiene (8) und das Winkelstück (1) mit der alten Trittstufe (6) verschraubbar sind.

3. Vorrichtung zur Treppensanierung nach Anspruch 1 oder 2, **dadurch gekennzeichnet**, daß an der oberen Kante der zweiten Profilschiene (16) ein nach außen weisender Ansatz (19) vorgesehen ist.

4. Vorrichtung zur Treppensanierung nach einem der Ansprüche 1 bis 3, **dadurch gekennzeichnet**, daß der untere Schenkel (20) der zweiten Profilschiene (16) in einen vorspringenden den unteren Rand der Frontblende (17) hintergreifenden Ansatz (21) übergeht.

5. Vorrichtung zur Treppensanierung nach einem der Ansprüche 1 bis 4, **dadurch gekennzeichnet,** daß der untere Schenkel (13) der ersten Profilschiene (8) an seiner Unter- und/oder Oberseite mit längslaufenden Rippen (14) und die Nut (22) der zweiten Profilschiene (16) mit entsprechenden längslaufenden rinnenartigen Vertiefungen (24) versehen ist.

6. Vorrichtung zur Treppensanierung nach einem der Ansprüche 1 bis 5,
**dadurch gekennzeichnet,** daß der obere Schenkel (9) und/oder der Ansatz (12) der ersten Profilschiene (8) mit einem Anti-Rutsch-Profil versehen sind.

7. Vorrichtung zur Treppensanierung nach einem der Ansprüche 1 bis 6, **dadurch gekennzeichnet,** daß der untere Schenkel (20) der zweiten Profilschiene (16) mit einer sich schräg nach innen erstreckenden Blende (28) versehen ist.

## Claims

1. A device for stair reconstruction having a new tread (7) placed upon the old tread (6) and having a profiled fishplate (8) protecting the new tread (7), said profiled fishplate comprising an upper leg (9) pointing outwards and being provided at its bottom side with a longitudinally extending groove (11), said leg lapping over the upper side of a frontal cover plate (17) covering said profiled fishplate, said profiled fishplate being provided with a projection (12) extending inwards in prolongation of the upper leg (9) and lapping over the front edge of the new tread,
said device being characterized in that
the first profiled fishplate (8) comprises a bottom leg (13) pointing outwards,
a second profiled fishplate (16) is provided comprising a leg (29) pointing outwards and gripping under the bottom side of the frontal cover plate (17), said leg being provided with a projection (23) pointing inwards in forming a longitudinally extending groove (22),
said second profiled fishplate (16) being inserted into said first profiled fishplate (8) together with said frontal cover plate (17) in such a way that the bottom leg (13) of said first profiled fishplate (8) engages into the groove (22) of said second profiled fishplate (16) and that the upper edge of said second profiled fishplate (16) engages into the groove (11) of said first profiled fishplate (8).

2. The device for stair reconstruction of claim 1, characterized in that an angle piece (1) is provided which encloses the front edge of the old tread (6), the first profiled fishplate (8) abutting against the vertical leg (2) thereof, whereas said first profiled fishplate (8) and said angle piece (1) can be screwed on the old tread (6).

3. The device for stair reconstruction of claim 1 or 2, characterized in that a projection (19) that points outward is provided at the upper edge of the second profiled fishplate (16).

4. The device for stair reconstruction of one of claims 1 to 3, characterized in that the bottom leg (20) of the second profiled fishplate (16) turns to a salient projection (21) backgripping the lower edge of the frontal cover plate (17).

5. The device for stair reconstruction of one of claims 1 to 4, characterized in that the bottom leg (13) of the first profiled fishplate (8) is provided at its lower and/or upper side with longitudinally extending webs (14) and in that the groove (22) of the second profiled fishplate (16) is provided with corresponding longitudinally extending chamfer-like slots (24).

6. The device for stair reconstruction of one of claims 1 to 5, characterized in that the upper leg (9) and/or the projection (12) of the first profiled fishplate (8) are provided with an antigliss-profile.

7. The device for stair reconstruction of one of claims 1 to 6, characterized in that the bottom leg (20) of the second profiled fishplate (16) is provided with a cover plate (28) extending obliquely inwards.

## Revendications

1. Dispositif pour la rénovation d'escaliers avec une nouvelle marche (7) placée sur la vieille marche (6) et avec une bande profilée (8) protectant la nouvelle marche (7), ladite bande profilée comportant une aile supérieure (9) montrant en dehors et pourvue d'une rainure (11) courant le long, ladite aile supérieure (9) enchevauchant le côté supérieur d'un panneau frontal (17) protectant ladite bande profilée (8) et étant munie d'une saillie (12) s'allongeant jusqu'à l'intérieur dans la direction du prolongement de ladite aile supérieure (9) et enchevauchant la carne avant de ladite nouvelle marche (7),
**caractérisé en ce que**
la première bande profilée (8) comporte une aile inférieure (13) montrant à l'extérieur,
on a pourvu une seconde bande profilée (16) munie d'une aile (20) montrant à l'extérieur et étayant le côté inférieur dudit panneau frontal (17), ladite aile étant pourvue d'une saillie (23) montrant à l'intérieur en formant une rainure (22) courant le long, et
conjointement avec ledit panneau frontal (17), la seconde bande profilée (16) est insérée dans ladite première bande profilée (8) tellement que ladite aile inférieure (13) de ladite première bande profilée (8) s'engage avec la rainure (22) de ladite seconde bande profilée (16), et la carne supérieure de ladite seconde bande profilée (16) s'engage avec la rainure (11) de ladite première bande profilée (8).

2. Dispositif pour la rénovation d'escaliers d'après la revendication 1, caractérisé en ce que l'on a prévu une pièce d'angle (1) entourant la carne avant de la vieille marche (6) où la première bande profilée (8) est adhérée à l'aile verticale (2), la première bande profilée (8) et la pièce d'angle (1) étant vissable à la vieille marche (6).

3. Dispositif pour la rénovation d'escaliers d'après la revendication 1 ou 2, caractérisé en ce que l'on a prévu à la carne supérieure de la seconde bande profilée (16) une saillie (21) montrant en dehors.

4. Dispositif pour la rénovation d'escaliers d'après une des revendications 1 à 3, caractérisé en ce que l'aile inférieure (20) de la seconde bande profilée (16) se converte en une saillie (21) avancée qui saisit en arrière de l'extrémité inférieure du panneau frontal (17).

5. Dispositif pour la rénovation d'escaliers d'après une des revendications 1 à 4, caractérisé en ce que l'on a muni l'aile inférieure (13) de la première bande profilée (8) à son côté inférieur et/ou supérieur de cannelures (14) courant le long, et que l'on a muni la rainure (22) de la seconde bande profilée (16) de creux (24) correspondants en forme de rigoles courant le long.

6. Dispositif pour la rénovation d'escaliers d'après une des revendications 1 à 5, caractérisé en ce que l'on a muni l'aile supérieure (9) et/ou la saillie (12) de la première bande profilée (8) d'un profil antidérapant.

7. Dispositif pour la rénovation d'escaliers d'après une des revendications 1 à 6, caractérisé en ce que l'on a muni l'aile inférieure (2) de la seconde bande profilée (16) d'un panneau (28) s'étendant obliquement vers l'intérieur.
